# FASCICULE DE BREVET EUROPEEN

(11) **EP 0 507 796 B1**
(45) Date de publication et mention de la délivrance du brevet: **09.03.1994**
(21) Numéro de dépôt: 91900841.7
(22) Date de dépôt: 03.12.1990
(51) Int. Cl.: A47L 13/20, B25G 3/34

(54) **BALAI DE NETTOYAGE**
BESEN
SWEEPING BRUSH

(30) Priorité: 04.12.1989 FR 8916221
(43) Date de publication de la demande: 14.10.1992
(73) Titulaire: FINANCIERE ELYSEES BALZAC, F-75008 Paris (FR)
(72) Inventeur: AMIR, Guy, F-26770 Montbrison-sur-Lez (FR)
(74) Mandataire: Le Roux, Martine
(86) Numéro de dépôt international: FR9000874
(87) Numéro de publication internationale: WO9108084

(56) Documents cités:
- DE-A- 2 706 556
- DE-A- 3 536 982
- DE-U- 8 605 593
- FR-A- 890 551
- FR-A- 2 611 563
- GB-A- 2 105 631
- US-A- 2 471 764
- US-A- 2 697 642
- US-A- 3 174 789
- US-A- 3 424 486
- US-A- 4 232 420
- US-A- 4 397 491

## Description

Dans les locaux protégés contre les infections microbiennes ou les poussières, tels que par exemple les hôpitaux ou les usines de l'industrie agro-alimentaire, pharmaceutique ou dans les secteurs de pointe, le nettoyage des sols doit répondre à des contraintes très sévères compte tenu des graves conséquences qui peuvent résulter d'une contamination microbienne ou de la présence de poussières. Il ne suffit pas seulement d'anéantir les microbes ou d'éliminer les poussières, il faut de plus et surtout ne pas les véhiculer d'une zone protégée à une autre.

Pour ce type de nettoyage, il existe actuellement des balais sur la tête desquels se fixent des moyens de nettoyage interchangeables, tels que des tissus à franges ou des gazes, éventuellement imprégnés de produit désinfectant. Dans certains de ces balais, le manche est solidaire de la tête mais dans d'autres, plus particulièrement destinés au nettoyage des sols, le manche est articulé sur la tête, qui présente une surface inférieure plane.

Ce genre de balais présente l'inconvénient majeur d'obliger l'utilisateur à toucher avec les mains la tête et le moyen de nettoyage lors du remplacement de ce dernier. Or, par exemple dans un hôpital, si le moyen de nettoyage est changé entre chacune des chambre, en revanche, la tête du balai n'est pas désinfectée. Il en résulte, outre les risques de contamination de l'utilisateur lui-même, que la protection contre la prolifération microbienne par action manuportée est défectueuse.

Pour remédier à cet inconvénient, des balais comprennent une tête rendue amovible par rapport au manche par des moyens appropriés. Les organes de commande de l'ouverture de ces moyens sont situés à proximité de la tête du balai et destinés à être actionnés soit par la main, soit par le pied de l'utilisateur. Il y a donc ici aussi contact entre ce dernier et la tête du balai, ce qui ne résoud pas le problème de la prolifération microbienne. Dans d'autres balais, la tête et le manche comprennent chacun des moyens complémentaires s'encliquetant l'un dans l'autre. Ce type de liaison amovible est également inappropriée puisqu'elle oblige à maintenir la tête du balai avec un pied en même temps que l'on exerce une traction axiale sur le manche pour le désolidariser de la tête.

Dans un autre contexte, on a décrit l'accouplement au moyen d'aimants permanents, d'un manche et de différents accessoires (brevet US - A- 2,697,642). Pour désolidariser ces éléments, l'utilisateur doit manipuler lesdits accessoires.

Les balais existants ne permettent pas d'assurer une parfaite protection contre la prolifération microbienne et, dans le cas d'hôpitaux, de nombreux patients sont atteints d'infections contractées dans l'hôpital même.

La présente invention vise à remédier à cette lacune en fournissant un balai apte à anéantir les microbes et à éliminer les poussières tout en empêchant efficacement qu'ils soient véhiculés d'une zone protégée à une autre, ce balai devant rester simple et commode d'emploi, facile à fabriquer et à un prix de revient modéré.

A cette fin, le balai selon l'invention, du type comprenant un manche et une tête amovible comportant un moyen de nettoyage, est équipé de moyens de fixation de la tête au manche permettant tant leur accrochage que leur séparation sans qu'aucun contact entre la tête et l'utilisateur ne soit nécessaire.

Ainsi, le moyen de nettoyage n'est pas contaminé par les mains de l'utilisateur lors de l'accrochage de la tête sur le manche et ce même moyen ne contamine pas les mains de l'utilisateur lors de la séparation de la tête et du manche, ce qui empêche efficacement tout transport de microbes ou de poussières d'une zone protégée à une autre.

Avantageusement, lesdits moyens de fixation sont conformés de manière à permettre une articulation du manche par rapport à la tête lorsque le manche et la tête sont assemblés l'un à l'autre, afin que le balai puisse être utilisé avec une tête présentant une surface de contact au sol plane particulièrement adaptée au nettoyage de sols de surface importante existant dans les hôpitaux ou locaux industriels.

Selon une forme de réalisation de ces moyens de fixation, l'une des extrémités du manche est solidaire d'une ventouse qui se fixe sur une surface lisse que comprend la tête du balai, la ventouse étant reliée à un moyen d'arrêt prévu pour permettre sa mise à l'air libre lorsqu'il est actionné par l'utilisateur dans le sens de son ouverture.

Ainsi, l'accrochage du manche à la tête se réalise simplement en amenant la lèvre de la ventouse au contact de la surface lisse de la tête et en exerçant sur le manche une pression axiale en direction de cette dernière afin de provoquer la mise en dépression de la ventouse, la séparation étant réalisée tout aussi simplement par l'ouverture du moyen d'arrêt. Le balai ainsi conformé est particulièrement simple et peu onéreux à fabriquer, et commode à utiliser.

Selon une forme de réalisation préférée de l'invention, le manche est tubulaire et est relié de manière étanche à la ventouse, le moyen d'arrêt étant constitué par un clapet, maintenu normalement en position fermée et qui est situé à l'extrémité du manche opposée à celle portant la ventouse, la paroi interne de l'extrémité du manche constituant le siège du clapet et un bouchon de forme tronconique en constituant l'organe mobile.

Avantageusement, la ventouse a la forme d'un soufflet, ce qui permet, même lorsqu'elle est en dépression, de rendre parfaitement possible l'orientation multidirectionnellement du manche du balai par rapport à la tête.

Selon une caractéristique intéressante de l'invention, la tête a la forme d'un rectangle allongé et la surface lisse qu'elle comprend s'étend sur toute sa longueur.

Le manche peut ainsi être fixé de manière décentrée par rapport à la tête et notamment à proximité de ses bords les plus courts, ce qui est particulièrement commode pour balayer sous les meubles au moindre effort.

Ceci permet au balai selon l'invention d'être parfaitement ergonomique.

De toute façon, l'invention sera bien comprise à l'aide de la description qui suit, en référence au dessin schématique annexé représentant, à titre d'exemple non limitatif, une forme de réalisation préférée du balai selon l'invention.
Figure 1 en est une vue en perspective éclatée ; et
Figure 2 en est une vue en coupe selon II-II de figure 1.

Les figures représentent un balai 1 constitué par un manche 2 et une tête 3.

Le manche 2 est tubulaire et équipé, à l'une 2a de ses extrémités, d'une ventouse 4 en forme de soufflet, qui y est fixée de manière étanche, par exemple par collage. L'autre extrémité 2b du manche 2 comporte un clapet 8 dont l'organe mobile est constitué par un bouchon 5 et dont le siège est constitué par la paroi interne de l'extrémité 2b. Le bouchon 5, qui a une forme tronconique et est en matière synthétique élastique, est partiellement engagé à l'intérieur du manche 2. Le bouchon 5 est relié à l'une des extrémités d'un ressort hélicoïdal 6, dont l'autre extrémité est reliée à une goupille 7 traversant diamétralement le manche 2. Le bouchon 5 comporte une extrémité supérieure élargie 5a. Une poignée de préhension 9, en matière synthétique élastique, recouvre l'extrémité 2b.

La tête 3 est constituée par un corps 3a en forme de rectangle allongé, réalisé en matière synthétique souple injectée emprisonnant dans sa masse l'une des extrémités de franges 10 dont l'autre extrémité fait saillie du corps 3a. La face supérieure du corps 3a est lisse et équipée de dispositifs creux 11 en matière synthétique élastique, dont la face supérieure comprend des fentes 12 délimitant des pattes d'accrochage 11a permettant la fixation éventuelle d'une gaze stérile par introduction d'une partie de celle-ci entre les pattes 11a, dont la déformation élastique assure l'accrochage de la gaze.

Pour réaliser l'accrochage du manche 2 à la tête 3, il suffit d'amener la lèvre 4a de la ventouse 4 au contact de la face supérieure lisse de la tête 3 et d'exercer une pression axiale sur le manche 2 en direction de la tête 3 afin de mettre la ventouse 4 en dépression. Cette dernière peut se fixer en un point quelconque de cette face lisse. Pour réaliser la séparation du manche 2 et de la tête 3, il suffit d'exercer une traction sur le bouchon 5, dont la préhension manuelle est facilitée par son extrémité supérieure élargie 5a, de manière à contrarier l'action du ressort 6 afin de mettre la ventouse 4 à l'air libre.

Il va de soi que l'invention ne se limite pas à la forme de réalisation décrite ci-dessus à titre d'exemple. Elle en embrasse au contraire toutes les variantes basées sur le même principe et qui ne s'en différencie que par des différences de détail. Ainsi, en ce qui concerne la forme de réalisation de l'invention décrite ci-dessus, le manche peut n'être pas tubulaire, le moyen d'arrêt pouvant être situé soit directement sur la ventouse, soit sur le manche et relié à la ventouse par un tuyau. Le moyen d'arrêt peut être constitué par un clapet pouvant être de différents types tels que par exemple à bille ou à pointeau, ou par un robinet.

Par ailleurs, suivant une autre forme de réalisation de l'invention, la ventouse pourrait être remplacée par un électro-aimant, constitué de deux parties complémentaires portées l'une par le manche, l'autre par la tête, cet électro-aimant étant alimenté par une batterie fixée au manche, ce dernier étant muni d'un interrupteur électrique, une rotule pouvant être prévue pour articuler le manche.

Quelle que soit la forme de réalisation de l'invention et notamment l'une ou l'autre des formes de réalisation de l'invention indiquées ci-dessus, la tête peut avantageusement être constituée par un corps en matière synthétique ou naturelle emprisonnant dans sa masse l'une des extrémités de franges dont l'autre extrémité fait saillie du corps. La souplesse du corps ainsi conformé permet de laver la tête du balai à la machine. Les moyens de fixation de la tête au manche peuvent ne pas s'appliquer directement sur le corps de la tête du balai, mais sur une plaque-support articulée sur lui selon au moins une direction, ce qui facilite les mouvements relatifs du manche et de la tête du balai. La tête peut comporter des moyens de nettoyage très variés tels que des gazes tissées ou non tissées, jetables, imprégnées ou non, des franges de lavage à plat, synthétiques, naturelles ou mixtes, les franges pouvant être fixées au corps par tout moyen et notamment par couture. En outre, le balai peut être équipé d'un réservoir de liquide désinfectant mis sous pression par des moyens appropriés, le réservoir étant relié par un tuyau à une buse de pulvérisation fixée sur la tête ou à proximité de celle-ci.

## Revendications

1. Balai de nettoyage du type comprenant un manche (2) et une tête amovible (3) comportant un moyen de nettoyage, ledit balai comprenant en outre des moyens de fixation de la tête (3) au manche (2); lesdits moyens consistant en une première pièce de fixation susceptible d'être fixée à la tête du balai ou en faisant partie (3a) et en une deuxième pièce complémentaire (4) portée sur le manche (2) à l'une de ses extrémités, caractérisé en ce que ledit balai comprend également des moyens de commande (8) de l'accrochage et de la séparation du manche (2) par rapport à la tête (3), lesdits moyens de commande (8) étant disposés sur le manche (2); lesdits moyens de fixation (3a, 4) et de commande (8) permettant l'accrochage et la séparation de la tête (3) et du manche (2) sans qu'aucun contact entre ladite tête (3) du balai et l'utilisateur ne soit nécessaire.

2. Balai selon la revendication 1, caractérisé en ce que lesdits moyens de fixation sont conformés de manière à permettre une articulation du manche (2) par rapport à la tête (3) lorsque ledit manche (2) et ladite tête (3) sont assemblés l'un à l'autre.

3. Balai selon l'une des revendications 1 ou 2, caractérisé en ce que l'une (2a) des extrémités (2a, 2b) du manche (2) est solidaire d'une ventouse (4) qui se fixe sur une surface lisse que comprend la tête (3) du balai (1) , ladite ventouse (4) étant reliée à un moyen d'arrêt (8) prévu pour permettre sa mise à l'air libre lorsqu'il est actionné par l'utilisateur dans le sens de son ouverture.

4. Balai selon la revendication 3, caractérisé en ce que le manche (2) est tubulaire et est relié de manière étanche à la ventouse (4), le moyen d'arrêt étant constitué par un clapet (8) maintenu normalement en position fermée et qui est situé à l'extrémité (2b) du manche (2) opposée à celle (2a) portant la ventouse (4), la paroi interne de l'extrémité (2b) du manche (2) constituant le siège du clapet (8) et un bouchon (5) de forme tronconique en constituant l'organe mobile.

5. Balai selon l'une des revendications 3 ou 4, caractérisé en ce que la ventouse (4) à la forme d'un soufflet.

6. Balai selon l'une quelconque des revendications 3 à 5, caractérisé en ce que la tête (3) a la forme d'un rectangle allongé et la surface lisse qu'elle comprend s'étend sur toute sa longueur.

7. Balai selon l'une des revendications 1 ou 2, caractérisé en ce qu'il est équipé d'un électro-aimant constitué de deux parties complémentaires portées l'une par le manche (2), l'autre par la tête (3), cet electro-aimant étant alimenté par une batterie fixée au manche (2), ce dernier étant muni d'un interrupteur électrique, et une rotule étant éventuellement prévue pour articuler ledit manche (2).

8. Balai selon l'une quelconque des revendications 1 à 7, caractérisé en ce que la tête (3) est constituée par un corps (3a) en matière synthétique injectée, emprisonnant dans sa masse l'une des extrémités de franges (10) dont l'autre extrémité fait saillie dudit corps (3a).

9. Balai selon l'une quelconque des revendications 1 à 8, caractérisé en ce qu'il est équipé d'un réservoir de liquide désinfectant mis sous pression par des moyens appropriés, le réservoir étant relié par un tuyau à une buse de pulvérisation fixée sur la tête (3) ou à proximité de celle-ci.

10. Balai selon l'une quelconque des revendications 1 à 9, caractérisé en ce que lesdits moyens de fixation sont portés par une plaque-support, articulée selon au moins une direction, sur le corps (3a) de la tête (3) du balai (1).

## Patentansprüche

1. Reinigungsbesen mit einem Stiel (2) und einem mit einer Reinigungseinrichtung versehenen, abnehmbaren Kopf (3), welcher Besen außerdem Einrichtungen zur Befestigung des Kopfes (3) am Stiel (2) aufweist, die aus einem am Kopf des Besens fixierbaren oder einen Teil (3a) desselben bildenden ersten Befestigungsstück und einem an einem Ende des Stiels (2) befindlichen, komplementären zweiten Stück (4) bestehen, dadurch gekennzeichnet, daß der Besen auch Einrichtungen (8) zur Steuerung des Zusammenbringens und Trennens des Stiels (2) und des Kopfes (3) aufweist, welche Steuereinrichtungen (8) am Stiel (2) angeordnet sind, wobei die Befestigungseinrichtungen (3a, 4) und die Steuereinrichtungen (8) das Zusammenbringen und Trennen des Kopfes (3) und des Stiels (2 ) ermöglichen, ohne daß ein Kontakt zwischen dem Kopf (3) des Besens und dem Benützer notwendig ist.

2. Besen nach Anspruch 1, dadurch gekennzeichnet, daß die Befestigungseinrichtungen derart ausgebildet sind, daß sie beim Zusammenfügen des Stiels (2) und des Kopfes (3) eine Schwenkbewegung des Stiels (2) in bezug auf den Kopf (3) zulassen.

3. Besen nach einem der Ansprüche 1 oder 2, dadurch gekennzeichnet, daß eines (2a) der Enden (2a, 2b) des Stiels (2) fest mit einer Saugeinrichtung (4) verbunden ist, die sich an einer glatten Oberfläche, die der Kopf (3) des Besens (1) aufweist, festsaugt, wobei die Saugeinrichtung (4) mit einem Schließmittel (8) verbunden ist, welches zur Ermöglichung der Herstellung einer Verbindung derselben mit der freien Luft bei dessen Betätigung durch den Benützer im Sinne seines Öffnens vorgesehen ist.

4. Besen nach Anspruch 3, dadurch gekennzeichnet, daß der Stiel (2) rohrförmig und auf dichte Weise mit der Saugeinrichtung (4) verbunden ist, wobei das Schließmittel durch ein normalerweise in geschlossener Stellung gehaltenes Ventil (8) gebildet ist, welches an dem Ende (2b) des Stiels (2) angeordnet ist, das dem die Saugeinrichtung (4) tragenden Ende (2a) gegenüberliegt, und wobei die Innenwand des Endes (2b) des Stiels (2) den Sitz des Ventils (8) und ein Stöpsel (5) von kegelstumpfförmiger Gestalt das bewegliche Organ desselben bildet.

5. Besen nach einem der Ansprüche 3 oder 4, dadurch gekennzeichnet, daß die Saugeinrichtung (4) die Form eines Faltenbalgs hat.

6. Besen nach einem der Ansprüche 3 bis 5, dadurch gekennzeichnet, daß der Kopf (3) die Form eines länglichen Rechtecks hat und sich die glatte Oberfläche, die er aufweist, über seine gesamte Länge erstreckt.

7. Besen nach einem der Ansprüche 1 oder 2, dadurch gekennzeichnet, daß er mit einem Elektromagneten ausgerüstet ist, der aus zwei komplementären Teilen besteht, von denen der eine am Stiel (2) und der andere am Kopf (3) vorgesehen ist, wobei der Elektromagnet von einer am Stiel (2) befestigten Batterie gespeist, der Stiel (2) mit einem elektrischen Unterbrecher versehen und gegebenenfalls ein Gelenk zur schwenkbeweglichen Anbringung des Stiels (2) vorgesehen ist.

8. Besen nach einem der Ansprüche 1 bis 7, dadurch gekennzeichnet, daß der Kopf (3) durch einen aus Kunststoff gespritzten Körper (3a) gebildet ist, der in seiner Masse das eine Ende von Fransen (10) festhält, deren anderes Ende vom Körper (3a) absteht.

9. Besen nach einem der Ansprüche 1 bis 8, dadurch gekennzeichnet, daß er mit einem Behälter für durch geeignete Mittel unter Druck gesetztes flüssiges Desinfektionsmittel ausgestattet ist, welcher Behälter über einen Schlauch mit einer am Kopf (3) oder in der Nähe desselben befestigten Zerstäuberdüse verbunden ist.

10. Besen nach einem der Ansprüche 1 bis 9, dadurch gekennzeichnet, daß die Befestigungseinrichtungen auf einer Trägerplatte angeordnet sind, die am Körper (3a) des Kopfes (3) des Besens (1) in mindestens eine Richtung schwenkbeweglich befestigt ist.

## Claims

1. Sweeping brush of the type comprising a handle (2) and a removable head (3) having a cleaning means, said brush further comprising means for fixing the head (3) to the handle (2); said means consisting in a first fixing piece which may be fixed to the head (3) of the brush or which may form a part (3a) thereof and in a second complementary piece (4) borne by the handle (2) at one of its ends, characterized in that said brush also comprises control means (8) for controlling the attachment and the separation of the handle (2) with respect to the head (3), said control means (8) being disposed on the handle (2); said fixing means (3a, 4) and said control means (8) means allowing the attachment and the separation of the head (3) and of the handle (2) without any contact between said head (3) of the brush and the user being necessary.

2. Brush according to claim 1, characterized in that said fixing means are shaped so as to allow articulation of the handle (2) with respect to the head (3) when said handle (2) and said head (3) are assembled on one another.

3. Brush according to one of claims 1 or 2, characterized in that one (2a) of the ends (2a, 2b) of the handle (2) is fast with a suction cup (4) which is fixed on a smooth surface that the head (3) of the brush (1) comprises, said suction cup (4) being connected to a stop means (8) provided to enable it to communicate with the free air when its opening is actuated by the user.

4. Brush according to claim 3, characterized in that the handle (2) is tubular and is tightly connected to the suction cup (4), the stop means being constituted by a valve (8) maintained normally in closed position and which is located at the end (2b) of the handle (2) opposite that (2a) bearing the suction cup (4), the inner wall of the end (2b) of the handle (2) constituting the seat of the valve (8) and a plug (5) of truncated shape constituting the mobile member thereof.

5. Brush according to one of claims 3 or 4, characterized in that the suction cup (4) is in the form of bellows.

6. Brush according to any one of claims 3 to 5, characterized in that the head (3) is in the form of an elongated rectangle and the smooth surface that it comprises extends over the whole of its length.

7. Brush according to one of claims 1 or 2, characterized in that it is equipped with an electro-magnet constituted by two complementary parts, one borne by the handle (2), the other by the head (3), this electro-magnet being supplied by a battery fixed to the handle (2), the latter being provided with an electric switch, and a ball joint possibly being provided to articulate said handle (2).

8. Brush according to any one of claims 1 to 7, characterized in that the head (3) is constituted by a body (3a) made of injected synthetic material imprisoning in its mass one of the ends of fringes (10) of which the other end projects from said body (3a).

9. Brush according to any one of claims 1 to 8, characterized in that it is equipped with a reservoir of disinfectant liquid pressurized by appropriate means, the reservoir being connected by a pipe to a spray nozzle fixed on the head (3) or in the vicinity thereof.

10. Brush according to any one of claims 1 to 9, characterized in that the fixing means are borne by a support plate articulated in at least one direction on the body (3a) of the head (3) of the brush (1).
